# EUROPÄISCHE PATENTANMELDUNG

(11) **EP 4 640 550 A1**
(43) Veröffentlichungstag der Anmeldung: **29.10.2025**
(21) Anmeldenummer: 25161524.1
(22) Anmeldetag: 04.03.2025
(51) Int. Cl.: B63C 11/26, H04R 1/44

(54) **AKUSTISCHE WARNVORRICHTUNG**

(30) Priorität: 21.03.2024 CH 3012024
(71) Anmelder: Siebeneck GmbH, 6214 Schenkon (CH)
(72) Erfinder: Külling, Thomas, 4313 Möhlin (CH)
(74) Vertreter: Herrmann, Johanna

(57) **Zusammenfassung**

Eine akustische Warnvorrichtung (10) enthält ein erstes Gehäuseelement (1), welches zumindest ein Aufnahmemittel zur Befestigung eines Befestigungselements (6) zur Befestigung an einem Körper oder einem Gerät enthält, und ein zweites Gehäuseelement (2). Das erste Gehäuseelement (1) ist relativ zum ersten Gehäuseelement (2) drehbar. Zwischen dem ersten Gehäuseelement (1) und dem zweiten Gehäuseelement (2) ist ein Federelement (3) angeordnet. Das Federelement (3) enthält mindestens ein Anschlagelement (4, 5), welches im Einbauzustand mit einem im zweiten Gehäuseelement (2) angeordneten Geräuscherzeugungselement (21) in Kontakt ist, sodass bei Drehung des zweiten Gehäuseelements (2) durch den Kontakt zwischen dem Geräuscherzeugungselement (21) und dem Anschlagelement (4, 5) ein Geräusch erzeugbar ist.

## Beschreibung

### Hintergrund

Die Erfindung betrifft eine akustische Warnvorrichtung, die insbesondere für den Einsatz im Wasser oder an der Luft in gleicher Weise verwendbar ist. Beispielsweise kann die akustische Warnvorrichtung von einem Taucher verwendet werden, um die Aufmerksamkeit zu erwecken, beispielsweise um andere Taucher auf eine Notsituation, eine Gefahrensituation hinzuweisen.

### Stand der Technik

Eine am Handgelenk eines Tauchers tragbare akustische Warnvorrichtung ist beispielsweise aus dem Dokument DE 201 01 308 U1 bekannt. Diese akustische Warnvorrichtung besteht aus einem wasserdichten Gehäuse, in welchem sich wasserdichte Auslösertasten, ein Mikrofon, ein Sprachspeicher, eine Schaltplatine oder eine Batterie befinden. Diese elektronische Komponenten müssen vor dem Eindringen von Wasser, insbesondere salzhaltigem Wasser geschützt werden. Eine derartige akustische Warnvorrichtung birgt eine Vielzahl von möglichen Schwachstellen die dazu führen können, dass eine Warnvorrichtung gerade dann ausfällt, wenn sie benötigt wird.

Daher besteht ein Bedarf nach einer einfachen, robusten akustischen Warnvorrichtung, die im Wesentlichen wartungsfrei ist.

### Aufgabe der Erfindung

Aufgabe der vorliegenden Erfindung ist es, eine akustische Warnvorrichtung für einen Taucher bereitzustellen, für welche keine Abdichtungsmassnahmen gegen das Eindringen von Wasser vorgesehen werden müssen. Diese akustische Warnvorrichtung soll insbesondere nur aus Einzelteilen bestehen, die insbesondere salzwasserbeständig sind.

### Beschreibung der Erfindung

Die Aufgabe wird durch die Merkmale der Patentansprüche gelöst. Vorteilhafte Weiterbildungen ergeben sich aus den abhängigen Patentansprüchen. Ein weiterer Vorteil der Erfindung besteht darin, dass die akustische Warnvorrichtung ein geringes Eigengewicht aufweist, klein und handlich ist und sehr einfach bedienbar ist.

Die Lösung der Aufgabe erfolgt durch eine akustische Warnvorrichtung gemäss Anspruch 1. Vorteilhafte Ausgestaltungen der akustischen Warnvorrichtung sind Gegenstand der abhängigen Ansprüche.

Wenn der Begriff "beispielsweise" in der nachfolgenden Beschreibung verwendet wird, bezieht sich dieser Begriff auf Ausführungsbeispiele und/oder Ausführungsformen, was nicht notwendigerweise als eine bevorzugtere Anwendung der Lehre der Erfindung zu verstehen ist. In ähnlicher Weise sind die Begriffe "vorzugsweise", "bevorzugt" zu verstehen, indem sie sich auf ein Beispiel aus einer Menge von Ausführungsbeispielen und/oder Ausführungsformen beziehen, was nicht notwendigerweise als eine bevorzugte Anwendung der Lehre der Erfindung zu verstehen ist. Dementsprechend können sich die Begriffe "beispielsweise", "vorzugsweise" oder "bevorzugt" auf eine Mehrzahl von Ausführungsbeispielen und/oder Ausführungsformen beziehen.

Die nachfolgende detaillierte Beschreibung enthält verschiedene Ausführungsbeispiele für die erfindungsgemässe akustische Warnvorrichtung. Die Beschreibung der nachfolgenden exemplarischen Ausführungsbeispiele ist nur als beispielhaft anzusehen. In der Beschreibung und den Ansprüchen werden die Begriffe "enthalten", "umfassen", "aufweisen" als "enthalten, aber nicht beschränkt auf..." interpretiert.

Eine akustische Warnvorrichtung gemäss der vorliegenden Erfindung enthält ein erstes Gehäuseelement und ein zweites Gehäuseelement. Eines der ersten oder zweiten Gehäuseelemente kann zumindest ein Aufnahmemittel zur Befestigung eines Befestigungselements zur Befestigung an einem Körper oder einem Gerät enthalten. Das erste Gehäuseelement ist relativ zum zweiten Gehäuseelement drehbar. Zwischen dem ersten Gehäuseelement und dem zweiten Gehäuseelement ist ein Federelement angeordnet. Das Federelement enthält mindestens ein Anschlagelement, welches im Einbauzustand mit einem im ersten oder zweiten Gehäuseelement angeordneten Geräuscherzeugungselement in Kontakt bringbar ist, sodass bei Drehung eines der ersten Gehäuseelemente oder der zweiten Gehäuseelemente relativ zu dem entsprechenden anderen der ersten oder zweiten Gehäuseelemente durch den Kontakt zwischen dem Geräuscherzeugungselement und dem Anschlagelement während der Drehbewegung ein Geräusch erzeugbar ist.

Die erfindungsgemässe akustische Warnvorrichtung enthält gemäss eines Ausführungsbeispiels ein erstes Gehäuseelement, welches zumindest ein Aufnahmemittel zur Befestigung eines Befestigungselements zur Befestigung an einem Körper oder einem Gerät enthalten kann, und ein zweites Gehäuseelement. Das erste Gehäuseelement ist relativ zum zweiten Gehäuseelement drehbar. Zwischen dem ersten Gehäuseelement und dem zweiten Gehäuseelement ist ein Federelement angeordnet. Das Federelement ist mittels eines Befestigungselements mit dem ersten Gehäuseelement drehfest verbunden. Das Federelement enthält mindestens ein Anschlagelement, welches im Einbauzustand mit einem im zweiten Gehäuseelement angeordneten Geräuscherzeugungselement in Kontakt ist, sodass bei Drehung des zweiten Gehäuseelements durch den Kontakt zwischen dem Geräuscherzeugungselement und dem Anschlagelement ein Geräusch erzeugbar ist.

Die erfindungsgemässe akustische Warnvorrichtung enthält gemäss eines Ausführungsbeispiels ein erstes Gehäuseelement und ein zweites Gehäuseelement, welches zumindest ein Aufnahmemittel zur Befestigung eines Befestigungselements zur Befestigung an einem Körper oder einem Gerät enthalten kann. Das erste Gehäuseelement ist relativ zum zweiten Gehäuseelement drehbar. Zwischen dem ersten Gehäuseelement und dem zweiten Gehäuseelement ist ein Federelement angeordnet. Das Federelement ist mittels eines Befestigungselements mit dem ersten Gehäuseelement drehfest verbunden. Das Federelement enthält mindestens ein Anschlagelement, welches im Einbauzustand mit einem im zweiten Gehäuseelement angeordneten Geräuscherzeugungselement in Kontakt ist, sodass bei Drehung des ersten Gehäuseelements durch den Kontakt zwischen dem Geräuscherzeugungselement und dem Anschlagelement ein Geräusch erzeugbar ist.

Die erfindungsgemässe akustische Warnvorrichtung enthält gemäss eines Ausführungsbeispiels ein erstes Gehäuseelement und ein zweites Gehäuseelement, welches zumindest ein Aufnahmemittel zur Befestigung eines Befestigungselements zur Befestigung an einem Körper oder einem Gerät enthalten kann. Das erste Gehäuseelement ist relativ zum zweiten Gehäuseelement drehbar. Zwischen dem ersten Gehäuseelement und dem zweiten Gehäuseelement ist ein Federelement angeordnet. Das Federelement ist mittels eines Befestigungselements mit dem zweiten Gehäuseelement drehfest verbunden. Das Federelement enthält mindestens ein Anschlagelement, welches im Einbauzustand mit einem im ersten Gehäuseelement angeordneten Geräuscherzeugungselement in Kontakt ist, sodass bei Drehung des ersten Gehäuseelements durch den Kontakt zwischen dem Geräuscherzeugungselement und dem Anschlagelement ein Geräusch erzeugbar ist.

Gemäss eines Ausführungsbeispiels ist das Befestigungselement als Vorsprung oder zumindest eines der ersten und zweiten Befestigungselemente als Stiftelement ausgebildet. Das Befestigungselement oder jedes der ersten und zweiten Befestigungselemente greift gemäss dieses Ausführungsbeispiels in je eine zugehörige Befestigungsöffnung des Federelements ein. Alternativ kann das Befestigungselement als ein Blockelement ausgebildet sein, welches am ersten oder zweiten Gehäuseelement befestigbar ist.

Gemäss eines Ausführungsbeispiels enthält das Federelement mindestens zwei Anschlagelemente, beispielsweise zwei, drei, vier, fünf, sechs, sieben, acht oder mehr Anschlagelemente. Gemäss eines Ausführungsbeispiels weist das Federelement ein einziges Anschlagelement auf. Beispielsweise kann das einzige Anschlagelement ein freies Ende des Federelements umfassen. Alternativ kann jedes der Anschlagelemente ein freies Element eines Federteilelements des Federelements umfassen. Das Anschlagelement kann auch als ein Stiftelement oder ein Nockenelement ausgebildet sein.

Gemäss eines Ausführungsbeispiels weist das Geräuscherzeugungselement ein wellenförmiges Profil auf. Das wellenförmige Profil kann eine Wellenform oder eine Verzahnung umfassen. Gemäss eines weiteren Ausführungsbeispiels umfasst das Geräuscherzeugungselement eine Mehrzahl von Stiftelementen. Gemäss eines weiteren Ausführungsbeispiels umfasst das Geräuscherzeugungselement eine Mehrzahl von Stegelementen. Gemäss eines weiteren Ausführungsbeispiels umfasst das Geräuscherzeugungselement eine Mehrzahl von Ausnehmungen, beispielsweise Schlitzen.

Gemäss eines Ausführungsbeispiels ist das Befestigungselement als ein Armband ausgebildet.

Gemäss eines Ausführungsbeispiels enthält zumindest eines der ersten und zweiten Gehäuseelemente ein Drehhilfselement. Das Drehhilfselement kann eine Mehrzahl von Auflageflächen enthalten. Die Auflageflächen können beispielsweise am Umfang zumindest eines der ersten oder zweiten Gehäuseelemente angeordnet sein. Gemäss eines Ausführungsbeispiels sind die Auflageflächen im Wesentlichen als ebene Auflageflächen ausgebildet. Die Auflageflächen kann beispielsweise ein Polygon, insbesondere als Siebeneck ausgebildet sein. Alternativ kann die Auflagefläche als ringförmige Auflagefläche ausgebildet sein. Die Oberfläche der Auflagefläche kann eine Profilierung, beispielsweise Rippen oder Rillen aufweisen, welche insbesondere die Betätigung mit Handschuhen erleichtern können.

Gemäss eines Ausführungsbeispiels enthält zumindest eines der ersten oder zweiten Gehäuseelemente zumindest eine Spülöffnung.

Als einer der wesentlichen Vorteile der erfindungsgemässen akustischen Warnvorrichtung ist daher anzusehen, dass sie nicht wasserdicht zu sein braucht. Ein weiterer Vorteil ist die einfache Bedienbarkeit. Ein weiterer Vorteil liegt in der einfachen Montage und Demontage, die es ermöglicht, sämtliche Bestandteile nach Gebrauch, beispielsweise nach einem Tauchgang einfach zu reinigen.

Zudem kann das zweite Gehäuseelement einfach ausgetauscht werden, wenn das Profil Abnützungserscheinungen zeigt.

Zudem erfordert die akustische Warnvorrichtung keinerlei zusätzliche Energie, sodass beispielsweise Energiespeicher, wie Batterien oder Akkus, nicht benötigt werden. Die Betätigung kann insbesondere mit einer einzigen Hand erfolgen, sodass die andere Hand frei bleibt für andere Aufgaben.

Ein weiterer Vorteil der akustischen Warnvorrichtung ist der geringe Platzbedarf. Die akustische Warnvorrichtung kann auch in Leichtbauweise hergestellt werden, wobei insbesondere auch korrosionsbeständige Materialien, wie Kunststoff oder diverse Metalle, zum Einsatz kommen können.

Zudem ist für die akustische Warnvorrichtung nur eine geringe Anzahl an einzelnen Teilen erforderlich, insbesondere wenn das Geräuscherzeugungselement und/oder das Federelement als integraler Bestandteil eines der ersten oder zweiten Gehäuseelemente ausgebildet ist.

Zudem können sämtliche Bestandteile der akustischen Warnvorrichtung einfach und kostengünstig hergestellt werden, beispielsweise mittels 3D-Druck, mittels Spritzgusstechnik oder Stanztechnik. Die akustische Warnvorrichtung eignet sich insbesondere für eine zumindest teilweise automatisierte Fertigung in grossen Stückzahlen.

Die akustische Warnvorrichtung kann nicht nur im Wasser verwendet werden, sie funktioniert in gleicher Weise an der Luft. Beispielsweise kann die akustische Warnvorrichtung bei eingeschränkter Sicht, beispielsweise in der Dunkelheit oder bei Nebel eingesetzt werden. Alternativ kann die akustische Warnvorrichtung auch dazu eingesetzt werden, die Aufmerksamkeit von Tieren zu erregen, beispielsweise zur Erziehung von Hunden oder anderen Haustieren eingesetzt werden.

Wenn die akustische Warnvorrichtung von Tauchern eingesetzt wird, hat diese akustische Warnvorrichtung den Vorteil, dass sie von einer Person jederzeit genutzt werden kann und dass andere Taucher keinen eigenen Empfänger mit sich tragen müssen. Die akustische Warnvorrichtung ermöglicht einen Selbstschutz, unabhängig davon, wie die entsprechende Sicherheitsausrüstung des oder der anderen Taucher ausgestaltet ist.

### Kurzbeschreibung der Zeichnungen

Die Erfindung wird anhand einiger Ausführungsbeispiele einer akustischen Warnvorrichtung, welche in den Zeichnungen dargestellt wird, näher erläutert. Es zeigen:
Fig. 1 eine Explosionsdarstellung eines ersten Ausführungsbeispiels einer akustischen Warnvorrichtung,
Fig. 2 ein Detail eines Ausführungsbeispiels eines Federelements,
Fig. 3a ein Detail eines Anschlagelements in einer ersten Ansicht,
Fig. 3b ein Detail eines Anschlagelements in einer zweiten Ansicht,
Fig. 4a eine Innenansicht des ersten Gehäuseelements,
Fig. 4b eine Aussenansicht des ersten Gehäuseelements,
Fig. 5a eine Innenansicht des zweiten Gehäuseelements,
Fig. 5b eine Aussenansicht des zweiten Gehäuseelements
Fig. 6a eine teilweise Explosionsdarstellung einer akustischen Warnvorrichtung gemäss eines zweiten Ausführungsbeispiels,
Fig. 6b eine Explosionsdarstellung der akustischen Warnvorrichtung gemäss Fig. 6a.
Fig. 7a eine teilweise Explosionsdarstellung einer akustischen Warnvorrichtung gemäss eines dritten Ausführungsbeispiels,
Fig. 7b eine Explosionsdarstellung der akustischen Warnvorrichtung gemäss Fig. 7a.
Fig. 8a eine teilweise Explosionsdarstellung einer akustischen Warnvorrichtung gemäss eines vierten Ausführungsbeispiels,
Fig. 8b eine Explosionsdarstellung der akustischen Warnvorrichtung gemäss Fig. 8a.
Fig. 9a eine Explosionsdarstellung einer akustischen Warnvorrichtung gemäss eines fünften Ausführungsbeispiels,
Fig. 9b eine teilweise Explosionsdarstellung der akustischen Warnvorrichtung gemäss Fig. 9a.
Fig. 10a eine Explosionsdarstellung einer akustischen Warnvorrichtung gemäss eines sechsten Ausführungsbeispiels,
Fig. 10b eine Explosionsdarstellung der akustischen Warnvorrichtung gemäss Fig. 10a.
Fig. 11a eine Explosionsdarstellung einer akustischen Warnvorrichtung gemäss eines siebenten Ausführungsbeispiels,
Fig. 11b eine Explosionsdarstellung der akustischen Warnvorrichtung gemäss Fig. 11a.
Fig. 11c einen Schnitt durch die akustische Warnvorrichtung gemäss Fig. 11a.
Fig. 12a eine Explosionsdarstellung einer akustischen Warnvorrichtung gemäss eines achten Ausführungsbeispiels,
Fig. 12b eine Explosionsdarstellung der akustischen Warnvorrichtung gemäss Fig. 12a.
Fig. 13a eine Explosionsdarstellung einer akustischen Warnvorrichtung gemäss eines neunten Ausführungsbeispiels,
Fig. 13b eine Explosionsdarstellung der akustischen Warnvorrichtung gemäss Fig. 13a.
Fig. 14a eine Explosionsdarstellung einer akustischen Warnvorrichtung gemäss eines zehnten Ausführungsbeispiels,
Fig. 14b eine Explosionsdarstellung der akustischen Warnvorrichtung gemäss Fig. 14a.
Fig. 15a eine Explosionsdarstellung einer akustischen Warnvorrichtung gemäss eines elften Ausführungsbeispiels,
Fig. 15b eine Explosionsdarstellung der akustischen Warnvorrichtung gemäss Fig. 15a.
Fig. 15c einen Schnitt durch die akustische Warnvorrichtung gemäss Fig. 15a.

### Detaillierte Beschreibung der Zeichnungen

Fig. 1 zeigt eine akustische Warnvorrichtung 10, enthaltend ein erstes Gehäuseelement 1, welches zumindest ein Aufnahmemittel zur Befestigung eines Befestigungselements 6 zur Befestigung an einem Körper oder einem Gerät enthält, und ein zweites Gehäuseelement 2. Das erste Gehäuseelement 1 ist relativ zum ersten Gehäuseelement 2 drehbar. Zwischen dem ersten Gehäuseelement 1 und dem zweiten Gehäuseelement 2 ist ein Federelement 3 angeordnet. Das Federelement 3 enthält mindestens ein Anschlagelement 4, 5, welches im Einbauzustand mit einem im zweiten Gehäuseelement 2 angeordneten Geräuscherzeugungselement 21 (siehe Fig. 5a) in Kontakt ist, sodass bei Drehung des zweiten Gehäuseelements 2 durch den Kontakt zwischen dem Geräuscherzeugungselement 21 und dem Anschlagelement 4, 5 ein Geräusch erzeugbar ist. Gemäss des vorliegenden Ausführungsbeispiels ist das Befestigungselement 6 als ein Armband ausgebildet.

Gemäss des vorliegenden Ausführungsbeispiels enthält das Federelement 3 mindestens zwei Anschlagelemente 4, 5. Gemäss dieses Ausführungsbeispiels weisen die beiden Anschlagelemente 4, 5 denselben Abstand in Bezug auf den Mittelpunkt der beiden Symmetrieachsen des Federelements 3 auf.

Fig. 2 zeigt ein Detail eines Ausführungsbeispiels eines Federelements 3. Das Federelement 3 ist gemäss des vorliegenden Ausführungsbeispiels als scheibenförmiges Element ausgebildet, welches ein äusseres Ringelement 33 und ein inneres Ringelement 34 umfasst. Das äussere Ringelement 33 ist mit dem inneren Ringelement 34 über ein erstes Stegelement 35 und ein zweites Stegelement 36 verbunden. Das innere Ringelement 34 enthält eine erste Befestigungsöffnung 31 und eine zweite Befestigungsöffnung 32. Die ersten und zweiten Befestigungsöffnungen 31, 32 nehmen im Einbauzustand die ersten und zweiten Befestigungselemente 11, 12 des ersten Gehäuseelements 1 auf, siehe hierzu insbesondere Fig. 4a. Das Federelement 3 ist somit im Einbauzustand mit dem ersten Gehäuseelement 1 fest verbunden. Insbesondere kann das Federelement 3 auf die Befestigungselemente 11, 12 aufgesteckt werden. Das Federelement 3 ist in Bezug auf das zweite Gehäuseelement 2 ortsfest, da es fest mit dem ersten Gehäuseelement 1 verbunden bleibt. Das Federelement 3 kann allerdings entlang der Befestigungselemente 11, 12 in axialer Richtung verschoben werden. Daher bleibt das Federelement 3 schwebend gelagert, sodass der Kontakt der Anschlagelemente 4, 5 mit dem Geräuscherzeugungselement 21 gewährleistet bleibt.

Fig. 3a zeigt ein Detail eines Anschlagelements 4,5 in einer ersten Ansicht. Das Anschlagelement 4, 5 ist gemäss dieses Ausführungsbeispiels ein rotationssymmetrischer Körper, der einen konischen ersten Endabschnitt 41, einen zylinderförmigen Mittelabschnitt 43 und einen in Form eins Zylinderstifts ausgebildeten zweiten Endabschnitt 42 umfasst. Der zweite Endabschnitt 42 ist zur Aufnahme in der entsprechenden ersten oder zweiten Befestigungsöffnung 31, 32 des Federelements 3 ausgebildet. Das Federelement kann insbesondere ein Metall enthalten. Das Anschlagelement kann insbesondere einen Kunststoff enthalten, beispielsweise POM.

Fig. 3b zeigt ein Detail eines Anschlagelements 4, 5 in einer zweiten Ansicht, in welcher der zweite Endabschnitt 42, der als ein Zylinderstift ausgebildet ist, besser sichtbar ist.

Fig. 4a zeigt eine Innenansicht des ersten Gehäuseelements 1. Gemäss des vorliegenden Ausführungsbeispiels ist das Federelement 3 mittels eines ersten und zweiten Befestigungselements 11, 12 mit dem ersten Gehäuseelement 1 verbunden. Gemäss des vorliegenden Ausführungsbeispiels sind die ersten und zweiten Befestigungselemente 11, 12 als je ein Stiftelement ausgebildet. Zumindest eines der ersten oder zweiten Befestigungselemente 11, 12 oder jedes der ersten und zweiten Befestigungselemente 11, 12 greift in je eine zugehörige Befestigungsöffnung 31, 32 des Federelements 3 ein.

In Fig. 4a ist auch das Aufnahmemittel 14 für ein Befestigungselement 6 gezeigt, das gemäss Fig. 1 als Armband ausgebildet ist. Das Aufnahmemittel 14 umfasst eine Ausnehmung an der Aussenseite des ersten Gehäuseelements 1. Die Ausnehmung enthält gemäss Fig. 4b eine erste Seitenfläche 18, eine zweite Seitenfläche 19 sowie eine sich von der ersten Seitenfläche bis zur zweiten Seitenfläche erstreckende Rückwand 20. Eine der Seitenflächen enthält eine Durchgangsbohrung 30, in Fig. 4b die zweite Seitenfläche 19. Die gegenüberliegende Seitenfläche, in Fig. 4b die erste Seitenfläche 18, enthält eine Blindbohrung 40. Die Durchgangsbohrung 30 und die Blindbohrung 40 sind zur Aufnahme eines Verbindungsstifts 7 ausgebildet, der in Fig. 1 gezeigt ist.

In Fig. 4a ist auch ein Teil der Spülöffnungen 15 gezeigt, von welchen nur eine einzige mit dem Bezugszeichen 15 versehen ist.

Fig. 4b zeigt eine Aussenansicht des ersten Gehäuseelements 1. Die Spülöffnungen 15 sind in Fig. 4b besser sichtbar. Gemäss des vorliegenden Ausführungsbeispiels sind zwei Reihen von Spülöffnungen vorgesehen, die entlang konzentrischen Kreisen angeordnet sind. Die konzentrischen Kreise haben einen gemeinsamen Mittelpunkt, der auf der Mittenachse des ersten Gehäuseelements 1 liegt. Die Mittenachse des ersten Gehäuseelements 1 verläuft auch durch eine Zentralöffnung 17. Die Zentralöffnung 17 dient der Aufnahme des Verbindungselements 8, welches in Fig. 1 gezeigt ist. Gemäss des vorliegenden Ausführungsbeispiels sind je vier Spülöffnungen 15 am äusseren konzentrischen Kreis und je vier Spülöffnungen 15 am inneren Kreis angeordnet. Die Spülöffnungen 15 können insbesondere als nierenförmige Spülöffnungen ausgebildet sein.

Fig. 5a zeigt eine Innenansicht des zweiten Gehäuseelements 2. Gemäss des vorliegenden Ausführungsbeispiels weist das Geräuscherzeugungselement 21 ein Profil 22 mit wellenförmigen Erhebungen, insbesondere einer Wellenform oder Zahnform, auf. Das Geräuscherzeugungselement 21 ist gemäss des vorliegenden Ausführungsbeispiels auf der Innenseite des Deckelabschnitts 27 angeordnet. Die Wellenlänge und die Amplitude der Wellenform können verändert werden. Somit kann die Geräuschfrequenz der Warnvorrichtung an die gewünschte Verwendung angepasst werden.

Gemäss eines Ausführungsbeispiels ist die Wellenform als Kunststoffformteil ausgebildet. Besonders vorteilig hat sich die Verwendung von POM als Kunststoff herausgestellt. POM verfügt über selbstschmierende Eigenschaften, was die Lebensdauer des Geräuscherzeugungselements erhöht. Alternativ können auch andere Materialien, beispielsweise Metalle eingesetzt werden. Insbesondere kann durch Auswahl des entsprechenden Materials die Natur des erzeugbaren Geräuschs verändert werden, insbesondere dessen Tonhöhe und/oder dessen Lautstärke.

Das Geräuscherzeugungselement 21 ist ringförmig ausgebildet. Insbesondere kann das Geräuscherzeugungselement als ein Kreisring ausgebildet sein, der auf einem Kreis liegt, dessen Mittelpunkt auf der Mittenachse des zweiten Gehäuseelements 21 liegt. Das Gehäuseelement 21 enthält eine Zentralbohrung 23, die zur Aufnahme des in Fig. 1 dargestellten Verbindungselements 8 dient. Die Zentralbohrung 23 kann insbesondere ein Gewinde 24 enthalten.

Fig. 5b zeigt eine Aussenansicht des zweiten Gehäuseelements 2. Wie das erste Gehäuseelement 1 umfasst das zweite Gehäuseelement 2 einen Deckelabschnitt 27, der eine konvexe Form aufweist. Der Deckelabschnitt 27 könnte auch eben ausgebildet sein. An den Deckelabschnitt schliesst sich ein Wandabschnitt 28 an. Der Deckelabschnitt 27 kann optische Markierungen, Zeichen oder Figuren enthalten, die insbesondere dem Benutzer Hinweise auf die Natur oder Funktionsweise der Warnvorrichtung liefern können. Die optischen Markierungen können auch leuchten oder reflektierende Oberflächen enthalten, um die Sichtbarkeit in der Dunkelheit zu erhöhen.

Das zweite Gehäuseelement 2 enthält ein Drehhilfselement 26, welches insbesondere durch den Wandabschnitt ausgebildet sein kann. Das Drehhilfselement enthält eine Mehrzahl von Auflageflächen 29, die am Umfang des zweiten Gehäuseelements 2, insbesondere im Wandabschnitt 28 angeordnet sein können. Gemäss des vorliegenden Ausführungsbeispiels ist durch die Auflageflächen 29 ein Polygon, insbesondere ein Siebeneck ausgebildet. Ein Vorteil der Verwendung eines Polygons, beispielsweise eines Siebenecks ist darin zusehen, dass ein Aufsetzelement (nicht dargestellt) auf das zweite Gehäuseelement 2 aufgesetzt werden kann. Ein derartiges Aufsetzelement kann beispielsweise einen Kompass enthalten.

Fig. 6a zeigt eine teilweise Explosionsdarstellung einer akustischen Warnvorrichtung 100 gemäss eines zweiten Ausführungsbeispiels. Die akustische Warnvorrichtung 100 enthält ein erstes Gehäuseelement 101 und ein zweites Gehäuseelement 102, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 101 ist relativ zum ersten Gehäuseelement 102 drehbar. Zwischen dem ersten Gehäuseelement 101 und dem zweiten Gehäuseelement 102 ist ein Federelement 103 angeordnet. Das Federelement 103 enthält ein Anschlagelement 104, welches im Einbauzustand mit einem im zweiten Gehäuseelement 102 angeordneten Geräuscherzeugungselement 121 in Kontakt ist, sodass bei Drehung des ersten Gehäuseelements 101 durch den Kontakt zwischen dem Geräuscherzeugungselement 121 und dem Anschlagelement 104 des Federelements 103 ein Geräusch erzeugbar ist.

Gemäss des vorliegenden Ausführungsbeispiels enthält das Federelement 103 ein erstes Federelementende, durch welches das Anschlagelement 104 ausgebildet wird. Das Federelement 103 enthält ein zweites Federelementende, welches ein Befestigungselement 106 enthält, mittels welchem das Federelement 103 mit dem ersten Gehäuseelement 101 verbunden ist.

Das erste Gehäuseelement 101 kann ein Drehhilfselement 116 enthalten, welches insbesondere durch den Wandabschnitt ausgebildet sein kann. Das Drehhilfselement 116 kann eine Mehrzahl von Auflageflächen enthalten, die am Umfang des ersten Gehäuseelements 101 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 101 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 101 angeordnet sein können.

Im Deckelabschnitt kann gemäss dieses Ausführungsbeispiels zumindest eine Spülöffnung angeordnet sein, was zeichnerisch nicht dargestellt ist.

Fig. 6b zeigt eine Explosionsdarstellung einer Variante der akustischen Warnvorrichtung 100 gemäss Fig. 6a. Das erste Gehäuseelement 101 enthält gemäss dieser Variante keine Spülöffnung.

Das zweite Gehäuseelement 102 umfasst einen Wandabschnitt 128, der ringförmig ausgebildet ist. Das zweite Gehäuseelement 102 enthält auch einen Deckelabschnitt 127, der eben ausgebildet ist.

Gemäss des vorliegenden Ausführungsbeispiels weist das Geräuscherzeugungselement 121 ein Profil 122 auf, welches eine Mehrzahl von Stiftelementen umfasst. Das Geräuscherzeugungselement 121 ist gemäss des vorliegenden Ausführungsbeispiels auf der Innenseite des Deckelabschnitts 127 angeordnet. Das Geräuscherzeugungselement 121 ist ringförmig ausgebildet. Insbesondere kann das Geräuscherzeugungselement als ein Kreisring ausgebildet sein, der auf einem Kreis liegt, dessen Mittelpunkt auf der Mittenachse des zweiten Gehäuseelements 102 liegt. Jedes der Stiftelemente kann einzeln mit dem Deckelabschnitt 127 verbunden werden. Daher kann jedes der Stiftelemente individuell ausgetauscht werden, wenn Verschleissspuren sichtbar oder hörbar werden. Zudem können Stiftelemente aus unterschiedlichen Materialien verwendet werden. Hiermit kann die Tonhöhe des zu erzeugenden Geräuschs variiert werden.

Die Anzahl der Stiftelemente kann ebenfalls variiert werden, um die Frequenz des Geräuschs zu verändern.

Das erste Gehäuseelement 101 ist gemäss dieses Ausführungsbeispiels zweiteilig aufgebaut und umfasst ein erstes Gehäuseteilelement 111 und ein zweites Gehäuseteilelement 112. Das zweite Gehäuseteilelement 112 enthält eine Mehrzahl von Öffnungen 123, die zur Aufnahme entsprechender Verbindungselemente 108 dienen, mittels welchen das erste Gehäuseteilelement 111 und das zweite Gehäuseteilelement 112 verbunden werden.

Das erste Gehäuseteilelement 111 kann eine entsprechende Anzahl Bohrungen 113 enthalten, die zur Aufnahme des entsprechenden Verbindungselements 108 ausgebildet sind. Die Bohrungen 113 können insbesondere ein Gewinde 114 enthalten.

Fig. 7a zeigt eine teilweise Explosionsdarstellung einer akustischen Warnvorrichtung 200 gemäss eines dritten Ausführungsbeispiels. Die akustische Warnvorrichtung 200 enthält ein erstes Gehäuseelement 201 und ein zweites Gehäuseelement 202, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 201 ist relativ zum ersten Gehäuseelement 202 drehbar. Zwischen dem ersten Gehäuseelement 201 und dem zweiten Gehäuseelement 202 ist ein Federelement 203 angeordnet. Das Federelement 203 enthält ein Anschlagelement 204, welches im Einbauzustand mit einem im ersten Gehäuseelement 201 angeordneten Geräuscherzeugungselement 210 in Kontakt ist, sodass bei Drehung des ersten Gehäuseelements 201 durch den Kontakt zwischen dem Geräuscherzeugungselement 210 und dem Anschlagelement 204 des Federelements 203 ein Geräusch erzeugbar ist.

Gemäss des vorliegenden Ausführungsbeispiels enthält das Federelement 203 ein erstes Federelementende, durch welches das Anschlagelement 204 ausgebildet wird. Das Federelement 203 enthält ein zweites Federelementende, welches ein Befestigungselement 206 enthält, mittels welchem das Federelement 203 mit dem zweiten Gehäuseelement 202 verbunden ist.

Das erste Gehäuseelement 201 kann ein Drehhilfselement 216 enthalten, welches insbesondere durch den Wandabschnitt ausgebildet sein kann. Das Drehhilfselement 216 kann eine Mehrzahl von Auflageflächen enthalten, die am Umfang des ersten Gehäuseelements 201 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 201 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 201 angeordnet sein können.

Im Deckelabschnitt kann gemäss dieses Ausführungsbeispiels zumindest eine Spülöffnung angeordnet sein, was zeichnerisch nicht dargestellt ist.

Fig. 7b zeigt eine Explosionsdarstellung einer Variante der akustischen Warnvorrichtung 200 gemäss Fig. 7a. Das erste Gehäuseelement 201 enthält gemäss dieser Variante keine Spülöffnung.

Das zweite Gehäuseelement 202 umfasst einen Wandabschnitt 228, der ringförmig ausgebildet ist. Das zweite Gehäuseelement 202 enthält auch einen Deckelabschnitt 227, der eben ausgebildet ist. Der Wandabschnitt 228 bildet gemäss dieses Ausführungsbeispiels den Rand des Deckelabschnitts 227 aus.

Gemäss des vorliegenden Ausführungsbeispiels weist das Geräuscherzeugungselement 210 ein Profil 222 auf, welches eine Mehrzahl von wellenförmigen Erhebungen enthält.

Das Geräuscherzeugungselement 210 ist gemäss des vorliegenden Ausführungsbeispiels auf der Innenseite eines Wandabschnitts 218 des ersten Gehäuseelements 201 angeordnet. Das Geräuscherzeugungselement 210 ist ringförmig ausgebildet. Insbesondere kann das Geräuscherzeugungselement 210 als ein Kreisring ausgebildet sein, der auf einem Kreis liegt, dessen Mittelpunkt auf der Mittenachse des ersten Gehäuseelements 201 liegt. Das Geräuscherzeugungselement 210 kann insbesondere integraler Bestandteil des ersten Gehäuseelements 201 sein. Das erste Gehäuseelement 201 kann einfach ausgetauscht werden, wenn Verschleissspuren sichtbar oder hörbar werden. Das erste Gehäuseelement 201 kann unterschiedliche Materialien enthalten oder aus unterschiedlichen Materialien bestehen. Insbesondere kann das Geräuscherzeugungselement 210 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 210 aus POM bestehen. Durch Verwendung unterschiedlicher Materialien kann die Tonhöhe des zu erzeugenden Geräuschs variiert werden.

Die Anzahl der wellenförmigen Erhebungen kann ebenfalls variiert werden, um die Frequenz des Geräuschs zu verändern. Insbesondere kann die Wellenlänge jeder der wellenförmigen Erhebungen verändert werden.

Das erste Gehäuseelement 201 ist gemäss dieses Ausführungsbeispiels zweiteilig aufgebaut und umfasst ein erstes Gehäuseteilelement 211 und ein zweites Gehäuseteilelement 212. Das zweite Gehäuseteilelement 212 enthält eine Mehrzahl von Öffnungen 223, die zur Aufnahme entsprechender Verbindungselemente 208 dienen, mittels welchen das erste Gehäuseteilelement 211 und das zweite Gehäuseteilelement 212 verbunden werden.

Das erste Gehäuseteilelement 211 kann eine entsprechende Anzahl Bohrungen 213 enthalten, die zur Aufnahme des entsprechenden Verbindungselements 208 ausgebildet sind. Die Bohrungen 213 können insbesondere ein Gewinde 214 enthalten.

Fig. 8a zeigt eine teilweise Explosionsdarstellung einer akustischen Warnvorrichtung 300 gemäss eines vierten Ausführungsbeispiels. Die akustische Warnvorrichtung 300 enthält ein erstes Gehäuseelement 301 und ein zweites Gehäuseelement 302, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 301 ist relativ zum ersten Gehäuseelement 302 drehbar. Zwischen dem ersten Gehäuseelement 301 und dem zweiten Gehäuseelement 302 ist ein Federelement 303 angeordnet. Das Federelement 303 enthält ein Anschlagelement 304 (siehe Fig. 8b), welches im Einbauzustand mit einem im ersten Gehäuseelement 301 angeordneten Geräuscherzeugungselement 310 in Kontakt ist, sodass bei Drehung des ersten Gehäuseelements 301 durch den Kontakt zwischen dem Geräuscherzeugungselement 310 und dem Anschlagelement 304 des Federelements 303 ein Geräusch erzeugbar ist.

Gemäss des vorliegenden Ausführungsbeispiels enthält das Federelement 303 ein erstes Federelementende, durch welches das Anschlagelement 304 ausgebildet wird. Das Federelement 303 enthält ein zweites Federelementende, welches ein Befestigungselement 306 enthält, mittels welchem das Federelement 303 mit dem zweiten Gehäuseelement 302 verbunden ist.

Das erste Gehäuseelement 301 kann ein Drehhilfselement 316 enthalten, welches insbesondere durch den Wandabschnitt ausgebildet sein kann. Das Drehhilfselement 316 kann eine Mehrzahl von Auflageflächen enthalten, die am Umfang des ersten Gehäuseelements 301 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 301 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 301 angeordnet sein können.

Auf einen Deckelabschnitt kann gemäss dieses Ausführungsbeispiels verzichtet werden, sodass anstelle des Deckelabschnitts eine Spülöffnung ausgebildet wird.

Fig. 8b zeigt eine teilweise Explosionsdarstellung der akustischen Warnvorrichtung 300 gemäss Fig. 8a. Das erste Gehäuseelement 301 enthält gemäss dieser Variante keine Spülöffnung.

Das zweite Gehäuseelement 302 umfasst einen Wandabschnitt 328, der ringförmig ausgebildet ist. Das zweite Gehäuseelement 302 enthält auch einen Deckelabschnitt 327, der eben ausgebildet ist. Der Wandabschnitt 328 bildet gemäss dieses Ausführungsbeispiels auch den Rand des Deckelabschnitts 327 aus.

Gemäss des vorliegenden Ausführungsbeispiels weist das Geräuscherzeugungselement 310 ein Profil 322 auf, welches eine Mehrzahl von wellenförmigen Erhebungen enthält.

Das Geräuscherzeugungselement 310 ist gemäss des vorliegenden Ausführungsbeispiels auf der Innenseite eines Wandabschnitts 318 des ersten Gehäuseelements 301 angeordnet. Das Geräuscherzeugungselement 310 ist ringförmig ausgebildet. Insbesondere kann das Geräuscherzeugungselement 310 als ein Kreisring ausgebildet sein, der auf einem Kreis liegt, dessen Mittelpunkt auf der Mittenachse des ersten Gehäuseelements 301 liegt. Das Geräuscherzeugungselement 310 kann insbesondere integraler Bestandteil des ersten Gehäuseelements 301 sein. Das erste Gehäuseelement 301 kann einfach ausgetauscht werden, wenn Verschleissspuren sichtbar oder hörbar werden. Das erste Gehäuseelement 301 kann unterschiedliche Materialien enthalten oder aus unterschiedlichen Materialien bestehen. Insbesondere kann das Geräuscherzeugungselement 310 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 310 aus POM bestehen. Durch Verwendung unterschiedlicher Materialien kann die Tonhöhe des zu erzeugenden Geräuschs variiert werden.

Die Anzahl der wellenförmigen Erhebungen kann ebenfalls variiert werden, um die Frequenz des Geräuschs zu verändern. Insbesondere kann die Wellenlänge jeder der wellenförmigen Erhebungen verändert werden.

Das zweite Gehäuseelement 302 enthält eine Öffnung 323, die zur Aufnahme eines Verbindungselements 308 dient, mittels welchem das zweite Gehäuseelement 302 mit dem ersten Gehäuseelement 301 verbunden werden kann.

Das erste Gehäuseelement 301 weist eine entsprechende Bohrung 313 auf, die zur Aufnahme des Verbindungselements 308 ausgebildet ist. Die Bohrung 313 kann insbesondere ein Gewinde 314 enthalten.

Fig. 9a zeigt eine teilweise Explosionsdarstellung einer akustischen Warnvorrichtung 400 gemäss eines fünften Ausführungsbeispiels. Die akustische Warnvorrichtung 400 enthält ein erstes Gehäuseelement 401 und ein zweites Gehäuseelement 402, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 401 ist relativ zum ersten Gehäuseelement 402 drehbar. Zwischen dem ersten Gehäuseelement 401 und dem zweiten Gehäuseelement 402 ist ein Federelement 403 angeordnet. Das Federelement 403 enthält ein Anschlagelement 404, welches im Einbauzustand mit einem im ersten Gehäuseelement 401 angeordneten Geräuscherzeugungselement 410 in Kontakt ist, sodass bei Drehung des ersten Gehäuseelements 401 durch den Kontakt zwischen dem Geräuscherzeugungselement 410 und dem Anschlagelement 404 des Federelements 403 ein Geräusch erzeugbar ist.

Gemäss des vorliegenden Ausführungsbeispiels enthält das Federelement 403 ein erstes Federelementende, durch welches das Anschlagelement 404 ausgebildet wird. Das Federelement 403 enthält ein zweites Federelementende, welches ein Befestigungselement 406 enthält, mittels welchem das Federelement 403 mit dem zweiten Gehäuseelement 402 verbunden ist.

Das erste Gehäuseelement 401 kann ein Drehhilfselement 416 enthalten, welches insbesondere durch den Wandabschnitt ausgebildet sein kann. Das Drehhilfselement 416 kann eine Mehrzahl von Auflageflächen enthalten, die am Umfang des ersten Gehäuseelements 401 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 401 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 401 angeordnet sein können.

Auf einen Deckelabschnitt kann gemäss dieses Ausführungsbeispiels verzichtet werden, sodass anstelle des Deckelabschnitts eine Spülöffnung ausgebildet wird.

Fig. 9b zeigt eine teilweise Explosionsdarstellung der akustischen Warnvorrichtung 400 gemäss Fig. 9a. Das erste Gehäuseelement 401 enthält gemäss dieser Variante keine Spülöffnung, es können aber Spülöffnungen wie in den vorhergehenden Varianten vorgesehen werden.

Das zweite Gehäuseelement 402 umfasst einen Wandabschnitt 428, der ringförmig ausgebildet ist. Das zweite Gehäuseelement 402 enthält auch einen Deckelabschnitt 427, der eben ausgebildet ist. Der Wandabschnitt 428 bildet gemäss dieses Ausführungsbeispiels auch den Rand des Deckelabschnitts 427 aus.

Gemäss des vorliegenden Ausführungsbeispiels weist das Geräuscherzeugungselement 410 ein Profil 422 auf, welches eine Mehrzahl von wellenförmigen Erhebungen enthält.

Das Geräuscherzeugungselement 410 ist gemäss des vorliegenden Ausführungsbeispiels auf der Innenseite eines Wandabschnitts 418 des ersten Gehäuseelements 401 angeordnet. Das Geräuscherzeugungselement 410 ist ringförmig ausgebildet. Insbesondere kann das Geräuscherzeugungselement 410 als ein Kreisring ausgebildet sein, der auf einem Kreis liegt, dessen Mittelpunkt auf der Mittenachse des ersten Gehäuseelements 401 liegt. Das Geräuscherzeugungselement 410 kann insbesondere integraler Bestandteil des ersten Gehäuseelements 401 sein. Das erste Gehäuseelement 401 kann einfach ausgetauscht werden, wenn Verschleissspuren sichtbar oder hörbar werden. Das erste Gehäuseelement 401 kann unterschiedliche Materialien enthalten oder aus unterschiedlichen Materialien bestehen. Insbesondere kann das Geräuscherzeugungselement 410 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 410 aus POM bestehen. Durch Verwendung unterschiedlicher Materialien kann die Tonhöhe des zu erzeugenden Geräuschs variiert werden.

Die Anzahl der wellenförmigen Erhebungen kann ebenfalls variiert werden, um die Frequenz des Geräuschs zu verändern. Insbesondere kann die Wellenlänge jeder der wellenförmigen Erhebungen verändert werden.

Das zweite Gehäuseelement 402 enthält eine Öffnung 423, die zur Aufnahme eines Verbindungselements 408 dient, mittels welchem das zweite Gehäuseelement 402 mit dem ersten Gehäuseelement 401 verbunden werden kann.

Das erste Gehäuseelement 401 weist eine entsprechende Bohrung 413 auf, die zur Aufnahme des Verbindungselements 408 ausgebildet ist. Die Bohrung 413 kann insbesondere ein Gewinde 414 enthalten.

Gemäss des vorliegenden Ausführungsbeispiels besteht das Federelement 403 aus einem ersten Federteilelement 411 und einem zweiten Federteilelement 412. Das erste Federteilelement 411 ist gegenüberliegend zum zweiten Federteilelement 412 auf dem zweiten Gehäuseelement 402 angeordnet. Gemäss des vorliegenden Ausführungsbeispiels sind das erste Federteilelement 411 und das zweite Federteilelement 412 gleich aufgebaut, sie könnten aber auch unterschiedliche Form haben oder unterschiedliche Materialien enthalten. Beispielsweise kann mit dem ersten Federteilelement 411 ein anderes Geräusch erzeugt werden als mit dem zweiten Federteilelement 412.

Fig. 10a zeigt eine Explosionsdarstellung einer akustischen Warnvorrichtung 500 gemäss eines sechsten Ausführungsbeispiels. Die akustische Warnvorrichtung 500 enthält ein erstes Gehäuseelement 501 und ein zweites Gehäuseelement 502, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 501 ist relativ zum ersten Gehäuseelement 502 drehbar. Zwischen dem ersten Gehäuseelement 501 und dem zweiten Gehäuseelement 502 ist ein Federelement 503 angeordnet. Das Federelement 503 enthält mehrere Federteilelemente, in der vorliegenden exemplarischen Darstellung sechs Federteilelemente. Die Anzahl der Federteilelemente kann auch zwei Federteilelemente, drei Federteilelemente, vier Federteilelemente, fünf Federteilelemente oder auch mehr als sechs Federteilelemente umfassen. Die Federteilelemente sind sternförmig um ein mittig auf dem zweiten Gehäuseelement 502 angeordneten Befestigungselement 506 angeordnet.

Das Befestigungselement 506 gemäss des vorliegenden Ausführungsbeispielen enthält ein Zylinderelement, von welchem eine der Anzahl der Federteilelemente entsprechende Anzahl Stiftelemente ragt. Die Federteilelemente sind insbesondere als Spiralfedern ausgebildet. Die Federteilelemente werden teilweise über diese Stiftelemente gestülpt.

Das Federelement 503 enthält ein Anschlagelement 504, welches im Einbauzustand mit einem im ersten Gehäuseelement 501 angeordneten Geräuscherzeugungselement 510 in Kontakt ist, sodass bei Drehung des ersten Gehäuseelements 501 durch den Kontakt zwischen dem Geräuscherzeugungselement 510 und dem Anschlagelement 504 des Federelements 503 ein Geräusch erzeugbar ist. Gemäss des vorliegenden Ausführungsbeispiels enthält jedes der Federteilelemente je ein Anschlagelement. Das Anschlagelement 504 ist gemäss dieses Ausführungsbeispiels ein rotationssymmetrischer Körper, der einen konischen ersten Endabschnitt 541, einen zylinderförmigen Mittelabschnitt 543 und einen in Form eins Zylinderstifts ausgebildeten zweiten Endabschnitt 542 umfasst. Der zweite Endabschnitt 542 ist zur Aufnahme des entsprechenden Federteilelements des Federelements 503 ausgebildet. Das Federelement kann insbesondere ein Metall enthalten. Das Anschlagelement kann insbesondere einen Kunststoff enthalten, beispielsweise POM.

Gemäss des vorliegenden Ausführungsbeispiels enthält jedes der Federteilelemente ein erstes Federteilelementende, welches zur Aufnahme des Anschlagelements 504 ausgebildet ist. Das Federteilelement enthält ein zweites Federteilelementende, welches zur Aufnahme auf dem Befestigungselement 506 ausgebildet ist, mittels welchem das Federelement 503 mit dem zweiten Gehäuseelement 502 verbunden ist (siehe Fig. 10b).

Gemäss des vorliegenden Ausführungsbeispiels sind alle Federteilelemente gleich aufgebaut, sie könnten aber auch unterschiedliche Form haben oder unterschiedliche Materialien enthalten. Beispielsweise kann mit zumindest einem der Federteilelemente ein anderes Geräusch erzeugt werden als mit einem anderen der Federteilelemente.

Das erste Gehäuseelement 501 kann ein Drehhilfselement 516 enthalten, welches insbesondere durch den Wandabschnitt 518 ausgebildet sein kann. Das Drehhilfselement 516 kann eine Mehrzahl von Auflageflächen enthalten, die am Umfang des ersten Gehäuseelements 501 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 501 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 501 angeordnet sein können.

Fig. 10b zeigt eine Explosionsdarstellung der akustischen Warnvorrichtung 500 gemäss Fig. 10a in einer weiteren Ansicht. Das erste Gehäuseelement 501 enthält gemäss dieser Variante keine Spülöffnung, es können aber Spülöffnungen wie in den vorhergehenden Varianten vorgesehen werden.

Das zweite Gehäuseelement 502 umfasst einen Wandabschnitt 528, der ringförmig ausgebildet ist. Das zweite Gehäuseelement 502 enthält auch einen Deckelabschnitt 527, der eben ausgebildet ist. Der Wandabschnitt 528 bildet gemäss dieses Ausführungsbeispiels auch den Rand des Deckelabschnitts 527 aus.

Gemäss des vorliegenden Ausführungsbeispiels weist das Geräuscherzeugungselement 510 ein Profil 522 auf, welches eine Mehrzahl von Stegelementen enthält. Das Geräuscherzeugungselement 510 ist gemäss des vorliegenden Ausführungsbeispiels auf der Innenseite des Wandabschnitts 518 des ersten Gehäuseelements 501 angeordnet. Das Geräuscherzeugungselement 510 ist ringförmig ausgebildet. Insbesondere kann das Geräuscherzeugungselement 510 als ein Kreisring ausgebildet sein, der auf einem Kreis liegt, dessen Mittelpunkt auf der Mittenachse des ersten Gehäuseelements 501 liegt. Das Geräuscherzeugungselement 510 kann insbesondere integraler Bestandteil des ersten Gehäuseelements 501 sein. Das erste Gehäuseelement 501 kann einfach ausgetauscht werden, wenn Verschleissspuren sichtbar oder hörbar werden. Das erste Gehäuseelement 501 kann unterschiedliche Materialien enthalten oder aus unterschiedlichen Materialien bestehen. Insbesondere kann das Geräuscherzeugungselement 510 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 510 aus POM bestehen. Durch Verwendung unterschiedlicher Materialien kann die Tonhöhe des zu erzeugenden Geräuschs variiert werden. Die Anzahl der Stegelemente kann ebenfalls variiert werden, um die Frequenz des Geräuschs zu verändern.

Das erste Gehäuseelement 501 enthält eine Öffnung 523, die zur Aufnahme eines Verbindungselements 508 dient, mittels welchem das erste Gehäuseelement 501 mit dem zweiten Gehäuseelement 502 verbunden werden kann.

Das zweite Gehäuseelement 502 weist eine entsprechende Bohrung 513 auf, die zur Aufnahme des Verbindungselements 508 ausgebildet ist. Die Bohrung 513 kann insbesondere ein Gewinde 514 enthalten.

Fig. 11a zeigt eine Explosionsdarstellung einer akustischen Warnvorrichtung 600 gemäss eines siebenten Ausführungsbeispiels. Die akustische Warnvorrichtung 600 enthält ein erstes Gehäuseelement 601 und ein zweites Gehäuseelement 602, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 601 ist relativ zum ersten Gehäuseelement 602 drehbar. Zwischen dem ersten Gehäuseelement 601 und dem zweiten Gehäuseelement 602 ist ein Federelement 603 angeordnet. Das Federelement 603 enthält ein Anschlagelement 604, welches im Einbauzustand mit einem im zweiten Gehäuseelement 602 angeordneten Geräuscherzeugungselement 610 in Kontakt ist (siehe Fig. 11b und Fig. 11c), sodass bei Drehung des ersten Gehäuseelements 601 durch den Kontakt zwischen dem Geräuscherzeugungselement 610 und dem Anschlagelement 604 des Federelements 603 ein Geräusch erzeugbar ist.

Gemäss des vorliegenden Ausführungsbeispiels enthält das Federelement 603 ein erstes Federelementende, durch welches das Anschlagelement 604 ausgebildet wird. Das Federelement 603 enthält ein zweites Federelementende, welches mit einem Befestigungselement 606 mit dem ersten Gehäuseelement 601 verbunden ist. Gemäss des vorliegenden Ausführungsbeispiels ist das Befestigungselement 606 als Bohrung im ersten Gehäuseelement 601 ausgebildet. Das Federelement 603 ist zumindest teilweise in der Bohrung aufgenommen. Auch das Anschlagelement 604 kann im eingebauten Zustand zumindest teilweise im Befestigungselement 606 aufgenommen sein, sodass auch das Anschlagelement 604 bei Drehung des ersten Gehäuseelements 601 in der Bohrung gehalten wird und nicht verloren gehen kann. Das Federelement 603 ist als Spiralfeder ausgebildet. Die Spiralfeder ist im eingebauten Zustand in Abhängigkeit vom Profil 622 komprimierbar. Durch den Kontakt des Anschlagelements 604 mit Profil 622 des Geräuscherzeugungselements 610 des zweiten Gehäuseelements 602 ist im Betriebszustand ein Geräusch erzeugbar.

Das erste Gehäuseelement 601 kann ein Drehhilfselement 616 enthalten, welches insbesondere durch den Wandabschnitt ausgebildet sein kann. Das Drehhilfselement 416 kann eine Mehrzahl von Auflageflächen enthalten, die am Umfang des ersten Gehäuseelements 601 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 601 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 601 angeordnet sein können.

Im Deckelabschnitt können auch gemäss dieses Ausführungsbeispiels Spülöffnungen angeordnet sein.

Fig. 11b zeigt eine Explosionsdarstellung der akustischen Warnvorrichtung 600 gemäss Fig. 11a. Das erste Gehäuseelement 601 enthält gemäss dieser Variante keine Spülöffnung, es können aber Spülöffnungen wie in den vorhergehenden Varianten vorgesehen werden.

Das zweite Gehäuseelement 602 umfasst einen Wandabschnitt 628, der ringförmig ausgebildet ist. Das zweite Gehäuseelement 602 enthält auch einen Deckelabschnitt 627, der eben ausgebildet ist. Der Wandabschnitt 628 bildet gemäss dieses Ausführungsbeispiels auch den Rand des Deckelabschnitts 627 aus.

Gemäss des vorliegenden Ausführungsbeispiels weist das Geräuscherzeugungselement 610 ein Profil 622 auf, welches eine Mehrzahl von wellenförmigen Erhebungen enthält.

Das Geräuscherzeugungselement 610 ist gemäss des vorliegenden Ausführungsbeispiels auf der Innenseite des Deckelabschnitts 627 des zweiten Gehäuseelements 602 angeordnet. Das Geräuscherzeugungselement 610 ist ringförmig ausgebildet. Insbesondere kann das Geräuscherzeugungselement 610 als ein Kreisring ausgebildet sein, der auf einem Kreis liegt, dessen Mittelpunkt auf der Mittenachse des zweiten Gehäuseelements 602 liegt. Das Geräuscherzeugungselement 610 kann insbesondere integraler Bestandteil des zweiten Gehäuseelements 602 sein. Das zweite Gehäuseelement 602 kann einfach ausgetauscht werden, wenn Verschleissspuren sichtbar oder hörbar werden. Das zweite Gehäuseelement 602 kann unterschiedliche Materialien enthalten oder aus unterschiedlichen Materialien bestehen. Insbesondere kann das Geräuscherzeugungselement 610 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 610 aus POM bestehen. Durch Verwendung unterschiedlicher Materialien kann die Tonhöhe des zu erzeugenden Geräuschs variiert werden.

Die Anzahl der wellenförmigen Erhebungen kann ebenfalls variiert werden, um die Frequenz des Geräuschs zu verändern. Insbesondere kann die Wellenlänge jeder der wellenförmigen Erhebungen verändert werden.

Das zweite Gehäuseelement 602 enthält eine Öffnung 623, die zur Aufnahme eines Verbindungselements 608 dient, mittels welchem das zweite Gehäuseelement 602 mit dem ersten Gehäuseelement 601 verbunden werden kann.

Das erste Gehäuseelement 601 weist eine entsprechende Bohrung 613 auf, die zur Aufnahme des Verbindungselements 608 ausgebildet ist. Die Bohrung 613 kann insbesondere ein Gewinde 614 enthalten.

Gemäss des vorliegenden Ausführungsbeispiels besteht das Federelement 603 aus einem ersten Federteilelement, einem zweiten Federteilelement, einem dritten Federteilelement und einem vierten Federteilelement. Die Federteilelemente sind entlang eines Kreises in gleichen Abständen zueinander angeordnet. Der Mittelpunkt des Kreises entspricht dem Mittelpunkt der durch das erste Gehäuseelement 601 und das zweite Gehäuseelement 602 verlaufenden gemeinsamen Symmetrieachse. In dieser Symmetrieachse ist auf das Verbindungselement 608 angeordnet, siehe insbesondere auf Fig. 11c. Gemäss des vorliegenden Ausführungsbeispiels sind die ersten, zweiten, dritten und vierten Federteilelemente gleich aufgebaut, sie könnten aber auch unterschiedliche Form haben oder unterschiedliche Materialien enthalten. Beispielsweise kann mit zumindest einem der Federteilelemente ein anderes Geräusch erzeugt werden als mit zumindest einem der anderen Federteilelemente.

Fig. 12a zeigt eine Explosionsdarstellung einer akustischen Warnvorrichtung 700 gemäss eines achten Ausführungsbeispiels. Die akustische Warnvorrichtung 700 enthält ein erstes Gehäuseelement 701 und ein zweites Gehäuseelement 702, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 701 ist relativ zum ersten Gehäuseelement 702 drehbar. Zwischen dem ersten Gehäuseelement 701 und dem zweiten Gehäuseelement 702 ist ein Federelement 703 angeordnet. Das Federelement 703 enthält zumindest ein Anschlagelement 704, welches im Einbauzustand mit einem im zweiten Gehäuseelement 702 angeordneten Geräuscherzeugungselement 710 in Kontakt ist (siehe Fig. 12b), sodass bei Drehung des ersten Gehäuseelements 701 durch den Kontakt zwischen dem Geräuscherzeugungselement 710 und dem Anschlagelement 704 des Federelements 703 ein Geräusch erzeugbar ist. Gemäss des vorliegenden Ausführungsbeispiels sind insgesamt acht Anschlagelemente 704 vorgesehen.

Gemäss des vorliegenden Ausführungsbeispiels enthält das Federelement 703 ein erstes Federelementende, durch welches das Anschlagelement 704 ausgebildet wird. Das Federelement 703 enthält ein zweites Federelementende, welches mit einem Befestigungselement 706 mit dem ersten Gehäuseelement 701 verbunden ist. Gemäss des vorliegenden Ausführungsbeispiels ist das Befestigungselement 706 als Vorsprung auf der Innenseite des Deckelabschnitts des ersten Gehäuseelements 701 ausgebildet. Das Federelement 703 ist mit dem Befestigungselement 706 im Eingriff. Hierzu weist das Federelement 703 eine der Form des Vorsprungs entsprechende Öffnung auf. Die Öffnung ist insbesondere nicht rotationssymmetrisch, um eine Mitbewegung des Federelements 703 mit dem ersten Gehäuseelement 701 zu ermöglichen. Das Federelement 703 ist mit Ausnahme der Auflage auf dem Vorsprung des Befestigungselements 706 freiliegend.

Das Federelement 703 ist gemäss des vorliegenden Ausführungsbeispiels als ein im wesentlichen scheibenförmiges Element, insbesondere als ein Blattfederelement ausgebildet. Durch den Kontakt des Anschlagelements 704, bzw. jedes der Anschlagelemente 704, mit dem Profil 722 des Geräuscherzeugungselements 710 des zweiten Gehäuseelements 702 ist im Betriebszustand ein Geräusch erzeugbar.

Das erste Gehäuseelement 701 kann ein Drehhilfselement 716 enthalten, welches insbesondere durch den Wandabschnitt ausgebildet sein kann. Das Drehhilfselement 716 kann eine Mehrzahl von Auflageflächen enthalten, die am Umfang des ersten Gehäuseelements 701 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 701 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 701 angeordnet sein können.

Im Deckelabschnitt können auch gemäss dieses Ausführungsbeispiels Spülöffnungen angeordnet sein.

Fig. 12b zeigt eine teilweise Explosionsdarstellung der akustischen Warnvorrichtung 700 gemäss Fig. 12a. Das erste Gehäuseelement 701 enthält gemäss dieser Variante keine Spülöffnung, es können aber Spülöffnungen wie in den vorhergehenden Varianten vorgesehen werden.

Das zweite Gehäuseelement 702 umfasst einen Wandabschnitt 728, der ringförmig ausgebildet ist. Das zweite Gehäuseelement 702 enthält auch einen Deckelabschnitt 727, der eben ausgebildet ist. Der Wandabschnitt 728 bildet gemäss dieses Ausführungsbeispiels auch den Rand des Deckelabschnitts 727 aus.

Gemäss des vorliegenden Ausführungsbeispiels weist das Geräuscherzeugungselement 710 ein Profil 722 auf, welches eine Mehrzahl von wellenförmigen Erhebungen enthält.

Das Geräuscherzeugungselement 710 ist gemäss des vorliegenden Ausführungsbeispiels auf der Innenseite des Deckelabschnitts 727 des zweiten Gehäuseelements 702 angeordnet. Das Geräuscherzeugungselement 710 ist ringförmig ausgebildet. Insbesondere kann das Geräuscherzeugungselement 710 als ein Kreisring ausgebildet sein, der auf einem Kreis liegt, dessen Mittelpunkt auf der Mittenachse des zweiten Gehäuseelements 702 liegt. Das Geräuscherzeugungselement 710 kann insbesondere integraler Bestandteil des zweiten Gehäuseelements 702 sein. Das zweite Gehäuseelement 702 kann einfach ausgetauscht werden, wenn Verschleissspuren sichtbar oder hörbar werden. Das zweite Gehäuseelement 702 kann unterschiedliche Materialien enthalten oder aus unterschiedlichen Materialien bestehen. Insbesondere kann das Geräuscherzeugungselement 710 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 710 aus POM bestehen. Durch Verwendung unterschiedlicher Materialien kann die Tonhöhe des zu erzeugenden Geräuschs variiert werden.

Die Anzahl der wellenförmigen Erhebungen kann ebenfalls variiert werden, um die Frequenz des Geräuschs zu verändern. Insbesondere kann die Wellenlänge jeder der wellenförmigen Erhebungen verändert werden.

Das zweite Gehäuseelement 702 enthält eine Öffnung 723, die zur Aufnahme eines Verbindungselements 708 dient, mittels welchem das zweite Gehäuseelement 702 mit dem ersten Gehäuseelement 701 verbunden werden kann.

Das erste Gehäuseelement 701 weist eine entsprechende Bohrung 713 auf, die zur Aufnahme des Verbindungselements 708 ausgebildet ist. Die Bohrung 713 kann insbesondere ein Gewinde 714 enthalten.

Das Federelement 703 ist gemäss des vorliegenden Ausführungsbeispiels als scheibenförmiges Element ausgebildet, welches ein Ringelement 733 umfasst. Das Ringelement 733 enthält eine zentrale Öffnung 734, welche zur Aufnahme des Befestigungselements 706 ausgebildet ist, sodass eine formschlüssige Verbindung ausgebildet werden kann. Vom Ringelement 733 ragen eine Mehrzahl von Federelementarmen 735 nach aussen. Jeder der Federelementarme 735 weist ein Federelementarmende auf, welches je eines der Anschlagelemente 704 ausbildet. Das Anschlagelement 704 kann insbesondere durch eine Krümmung am Federelementarmende gebildet sein, wobei die Krümmung die Federelementebene des scheibenförmigen Elements überragt. Insbesondere kann das Federelement 703 auf das Befestigungselement 706 aufgesteckt werden. Das Federelement 703 ist in Bezug auf das erste Gehäuseelement 701 ortsfest, da es fest mit dem ersten Gehäuseelement 701 verbunden bleibt. Das Federelement 703 kann allerdings entlang des Befestigungselements 706 in axialer Richtung verschoben werden. Daher bleibt das Federelement 703 schwebend gelagert, sodass der Kontakt der Anschlagelemente 704 mit dem Geräuscherzeugungselement 710 gewährleistet bleibt.

Fig. 13a zeigt eine Explosionsdarstellung einer akustischen Warnvorrichtung 800 gemäss eines neunten Ausführungsbeispiels. Die akustische Warnvorrichtung 800 enthält ein erstes Gehäuseelement 801 und ein zweites Gehäuseelement 802, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 801 ist relativ zum ersten Gehäuseelement 802 drehbar. Zwischen dem ersten Gehäuseelement 801 und dem zweiten Gehäuseelement 802 ist ein Federelement 803 angeordnet. Das Federelement 803 enthält zumindest ein Anschlagelement 804, welches im Einbauzustand mit einem im zweiten Gehäuseelement 802 angeordneten Geräuscherzeugungselement 810 in Kontakt ist (siehe Fig. 13b), sodass bei Drehung des ersten Gehäuseelements 801 durch den Kontakt zwischen dem Geräuscherzeugungselement 810 und dem Anschlagelement 804 des Federelements 803 ein Geräusch erzeugbar ist. Gemäss des vorliegenden Ausführungsbeispiels sind insgesamt acht Anschlagelemente 804 vorgesehen.

Gemäss des vorliegenden Ausführungsbeispiels enthält das Federelement 803 ein erstes Federelementende, durch welches das Anschlagelement 804 ausgebildet wird. Das Federelement 803 enthält ein zweites Federelementende, welches mit einem Befestigungselement 806 mit dem ersten Gehäuseelement 801 verbunden ist. Gemäss des vorliegenden Ausführungsbeispiels ist das Befestigungselement 806 als Vorsprung auf der Innenseite des Deckelabschnitts des ersten Gehäuseelements 801 ausgebildet. Das Federelement 803 steht im zusammengebauten Zustand mit dem Befestigungselement 806 im Eingriff. Hierzu weist das Federelement 803 eine der Form des Vorsprungs entsprechende Öffnung auf. Die Öffnung ist insbesondere nicht rotationssymmetrisch, um eine Mitbewegung des Federelements 803 mit dem ersten Gehäuseelement 801 zu ermöglichen. Das Federelement 803 ist mit Ausnahme der Auflage auf dem Vorsprung des Befestigungselements 806 freiliegend.

Das Federelement 803 ist gemäss des vorliegenden Ausführungsbeispiels als ein im wesentlichen scheibenförmiges Element, insbesondere als Blattfederelement ausgebildet. Durch den Kontakt des Anschlagelements 804, bzw. jedes der Anschlagelemente 804, mit dem Profil 822 des Geräuscherzeugungselements 810 des zweiten Gehäuseelements 802 ist im Betriebszustand ein Geräusch erzeugbar.

Das erste Gehäuseelement 801 kann ein Drehhilfselement 816 enthalten, welches insbesondere durch den Wandabschnitt 818 ausgebildet sein kann. Das Drehhilfselement 816 kann eine Mehrzahl von Auflageflächen enthalten, die am Umfang des ersten Gehäuseelements 801 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 801 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 801 angeordnet sein können.

Im Deckelabschnitt können auch gemäss dieses Ausführungsbeispiels Spülöffnungen angeordnet sein.

Fig. 13b zeigt eine teilweise Explosionsdarstellung der akustischen Warnvorrichtung 800 gemäss Fig. 13a. Das erste Gehäuseelement 801 enthält gemäss dieser Variante keine Spülöffnung, es können aber Spülöffnungen wie in den vorhergehenden Varianten vorgesehen werden.

Das zweite Gehäuseelement 802 umfasst einen Wandabschnitt 828, der ringförmig ausgebildet ist. Das zweite Gehäuseelement 802 enthält auch einen Deckelabschnitt 827, der eben ausgebildet ist. Der Wandabschnitt 828 bildet gemäss dieses Ausführungsbeispiels auch den Rand des Deckelabschnitts 827 aus.

Gemäss des vorliegenden Ausführungsbeispiels weist das Geräuscherzeugungselement 810 ein Profil 822 auf, welches eine Mehrzahl von Schlitzen enthält. Das Geräuscherzeugungselement 810 ist gemäss des vorliegenden Ausführungsbeispiels auf der Innenseite des Deckelabschnitts 827 des zweiten Gehäuseelements 802 angeordnet. Das Geräuscherzeugungselement 810 ist als ein ringförmiges Scheibenelement ausgebildet. Insbesondere kann das Geräuscherzeugungselement 810 als ein Kreisring ausgebildet sein, dessen Mittelpunkt auf einem Kreis liegt, der auf der Mittenachse des zweiten Gehäuseelements 802 liegt. Das Geräuscherzeugungselement 810 kann vom zweiten Gehäuseelement 802 abnehmbar sein. Das Geräuscherzeugungselement 810 kann einfach ausgetauscht werden, wenn Verschleissspuren sichtbar oder hörbar werden ohne dass das zweite Gehäuseelement 802 ausgetauscht werden müsste. Das Geräuscherzeugungselement 810 kann unterschiedliche Materialien enthalten oder aus unterschiedlichen Materialien bestehen. Insbesondere kann das Geräuscherzeugungselement 810 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 810 aus POM bestehen. Durch Verwendung unterschiedlicher Materialien kann die Tonhöhe des zu erzeugenden Geräuschs variiert werden. Alternativ kann das Geräuscherzeugungselement 810 ein Metall enthalten, insbesondere aus einem Metall bestehen. Beispielsweise kann das Geräuscherzeugungselement 810 aus Stahl bestehen.

Die Anzahl der Schlitze kann ebenfalls variiert werden, um die Frequenz des Geräuschs zu verändern.

Das zweite Gehäuseelement 802 enthält eine Öffnung 823, die zur Aufnahme eines Verbindungselements 808 dient, mittels welchem das zweite Gehäuseelement 802 mit dem ersten Gehäuseelement 801 verbunden werden kann.

Das erste Gehäuseelement 801 weist eine entsprechende Bohrung 813 auf, die zur Aufnahme des Verbindungselements 808 ausgebildet ist. Die Bohrung 813 kann insbesondere ein Gewinde 814 enthalten.

Das Federelement 803 ist gemäss des vorliegenden Ausführungsbeispiels als scheibenförmiges Element ausgebildet, welches ein Ringelement 833 umfasst. Das Ringelement 833 enthält eine zentrale Öffnung 834, welche zur Aufnahme des Befestigungselements 806 ausgebildet ist, sodass eine formschlüssige Verbindung ausgebildet werden kann. Vom Ringelement 833 ragen eine Mehrzahl von Federelementarmen 835 nach aussen. Jeder der Federelementarme 835 weist ein Federelementarmende auf, welches je eines der Anschlagelemente 804 ausbildet. Das Anschlagelement 804 kann insbesondere durch eine Krümmung am Federelementarmende gebildet sein, wobei die Krümmung die Federelementebene des scheibenförmigen Elements überragt. Insbesondere kann das Federelement 803 auf das Befestigungselement 806 aufgesteckt werden. Das Federelement 803 ist in Bezug auf das erste Gehäuseelement 801 ortsfest, da es fest mit dem ersten Gehäuseelement 801 verbunden bleibt. Das Federelement 803 kann allerdings entlang des Befestigungselements 806 in axialer Richtung verschoben werden. Daher bleibt das Federelement 803 schwebend gelagert, sodass der Kontakt der Anschlagelemente 804 mit dem Geräuscherzeugungselement 810 gewährleistet bleibt.

Fig. 14a zeigt eine Explosionsdarstellung einer akustischen Warnvorrichtung 900 gemäss eines neunten Ausführungsbeispiels. Die akustische Warnvorrichtung 900 enthält ein erstes Gehäuseelement 901 und ein zweites Gehäuseelement 902, welches zumindest ein Aufnahmemittel zur Befestigung eines Befestigungselements 6 zur Befestigung an einem Körper oder einem Gerät enthalten kann, was der Einfachheit halber nicht dargestellt ist, siehe beispielsweise Fig. 1. Das erste Gehäuseelement 901 ist relativ zum ersten Gehäuseelement 902 drehbar. Zwischen dem ersten Gehäuseelement 901 und dem zweiten Gehäuseelement 902 ist ein Federelement 903 angeordnet. Das Federelement 903 enthält zumindest ein Anschlagelement 904, welches im Einbauzustand mit einem im ersten Gehäuseelement 901 angeordneten Geräuscherzeugungselement 910 in Kontakt ist, sodass bei Drehung des ersten Gehäuseelements 901 durch den Kontakt zwischen dem Geräuscherzeugungselement 910 und dem Anschlagelement 904 des Federelements 903 ein Geräusch erzeugbar ist. Gemäss des vorliegenden Ausführungsbeispiels sind insgesamt zwei Anschlagelemente 904 vorgesehen.

Gemäss des vorliegenden Ausführungsbeispiels enthält das Federelement 903 ein erstes Federelementende, welches die Anschlagelemente 904 enthält. das erste Federelementende ist gemäss dieses Ausführungsbeispiels als äusseres Ringelement 933 ausgebildet. Das Federelement 903 enthält ein zweites Federelementende, welches mit einem Befestigungselement 906 mit dem zweiten Gehäuseelement 902 verbunden ist. Das zweite Federelementende ist gemäss dieses Ausführungsbeispiels als ein inneres Ringelement 934 ausgebildet. Gemäss des vorliegenden Ausführungsbeispiels ist das Befestigungselement 906 als Vorsprung auf der Innenseite des Deckelabschnitts 927 des zweiten Gehäuseelements 902 ausgebildet, siehe Fig. 14b. Das Federelement 903 steht im zusammengebauten Zustand mit dem Befestigungselement 906 im Eingriff. Hierzu weist das Federelement 903 eine der Form des Vorsprungs entsprechende Öffnung auf. Die Öffnung ist insbesondere nicht rotationssymmetrisch, um eine Mitbewegung des Federelements 903 mit dem ersten Gehäuseelement 901 zu verhindern. Das Federelement 903 ist mit Ausnahme der Auflage auf dem Vorsprung des Befestigungselements 906 freiliegend.

Das Federelement 903 ist gemäss des vorliegenden Ausführungsbeispiels als ein im wesentlichen scheibenförmiges Element, insbesondere als Blattfederelement, ausgebildet. Durch den Kontakt des Anschlagelements 904, bzw. jedes der Anschlagelemente 904, mit dem Profil 922 des Geräuscherzeugungselements 910 des ersten Gehäuseelements 901 ist im Betriebszustand ein Geräusch erzeugbar.

Das erste Gehäuseelement 901 kann ein Drehhilfselement 916 enthalten, welches insbesondere durch den Wandabschnitt 918 ausgebildet sein kann. Das Drehhilfselement 916 kann eine Mehrzahl von Auflageflächen enthalten, die am Umfang des ersten Gehäuseelements 901 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 901 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 901 angeordnet sein können.

Im Deckelabschnitt können auch gemäss dieses Ausführungsbeispiels Spülöffnungen angeordnet sein.

Fig. 14b zeigt eine teilweise Explosionsdarstellung der akustischen Warnvorrichtung 900 gemäss Fig. 14a. Das erste Gehäuseelement 901 enthält gemäss dieser Variante keine Spülöffnung, es können aber Spülöffnungen wie in den vorhergehenden Varianten vorgesehen werden.

Das zweite Gehäuseelement 902 umfasst einen Wandabschnitt 928, der ringförmig ausgebildet ist. Das zweite Gehäuseelement 902 enthält auch einen Deckelabschnitt 927, der eben ausgebildet ist. Der Wandabschnitt 928 bildet gemäss dieses Ausführungsbeispiels auch den Rand des Deckelabschnitts 927 aus.

Gemäss des vorliegenden Ausführungsbeispiels weist das Geräuscherzeugungselement 910 ein Profil 922 auf, welches eine Mehrzahl von wellenförmigen Erhebungen enthält. Insbesondere kann das Profil eine Wellenform oder eine Zahnform aufweisen. Das Geräuscherzeugungselement 910 ist gemäss des vorliegenden Ausführungsbeispiels auf der Innenseite des Deckelabschnitts des ersten Gehäuseelements 901 angeordnet. Das Geräuscherzeugungselement 910 ist ringförmig angeordnet. Insbesondere kann das Geräuscherzeugungselement 910 als ein Kreisring ausgebildet sein, dessen Mittelpunkt auf einem Kreis liegt, der auf der Mittenachse des ersten Gehäuseelements 901 liegt. Das erste Gehäuseelement 901 kann einfach ausgetauscht werden, wenn Verschleissspuren sichtbar oder hörbar werden. Das Geräuscherzeugungselement 910 kann unterschiedliche Materialien enthalten oder aus unterschiedlichen Materialien bestehen. Insbesondere kann das Geräuscherzeugungselement 910 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 910 aus POM bestehen. Durch Verwendung unterschiedlicher Materialien kann die Tonhöhe des zu erzeugenden Geräuschs variiert werden. Alternativ kann das Geräuscherzeugungselement 910 ein Metall enthalten, insbesondere aus einem Metall bestehen.

Die Anzahl der wellenförmigen Erhebungen kann ebenfalls variiert werden, um die Frequenz des Geräuschs zu verändern. Insbesondere kann die Wellenlänge der wellenförmigen Erhebungen verändert werden.

Das zweite Gehäuseelement 902 enthält eine Öffnung 923, die zur Aufnahme eines Verbindungselements 908 dient, mittels welchem das zweite Gehäuseelement 902 mit dem ersten Gehäuseelement 901 verbunden werden kann.

Das erste Gehäuseelement 901 weist eine entsprechende Bohrung 913 auf, die zur Aufnahme des Verbindungselements 908 ausgebildet ist. Die Bohrung 913 kann insbesondere ein Gewinde 914 enthalten.

Das Federelement 903 ist gemäss des vorliegenden Ausführungsbeispiels als scheibenförmiges Element ausgebildet, welches ein äusseres Ringelement 933 umfasst und ein inneres Ringelement 934 umfasst. Das äussere Ringelement 933 ist mit dem inneren Ringelement 934 über ein erstes Stegelement 935 und ein zweites Stegelement 936 verbunden. Gemäss des vorliegenden Ausführungsbeispiels ist das äussere Ringelement 933 kreisringförmig ausgebildet. Das innere Ringelement 934 enthält eine Befestigungsöffnung 937. Die Befestigungsöffnung 937 nimmt Einbauzustand das Befestigungselement 906 des zweiten Gehäuseelements 902 auf. Das Federelement 903 ist somit im Einbauzustand mit dem zweiten Gehäuseelement 902 fest verbunden. Insbesondere kann das Federelement 903 auf das Befestigungselement 906 aufgesteckt werden. Das Federelement 903 ist in Bezug auf das erste Gehäuseelement 901 ortsfest, da es fest mit dem zweiten Gehäuseelement 902 verbunden bleibt. Das Federelement 903 kann allerdings entlang des Befestigungselements 906 in axialer Richtung verschoben werden. Daher bleibt das Federelement 903 schwebend gelagert, sodass der Kontakt der Anschlagelemente 904 mit dem Geräuscherzeugungselement 910 gewährleistet bleibt.

Fig. 15a zeigt eine teilweise Explosionsdarstellung einer akustischen Warnvorrichtung 150 gemäss eines sechsten Ausführungsbeispiels. Die akustische Warnvorrichtung 150 enthält ein erstes Gehäuseelement 151 und ein zweites Gehäuseelement 152, welches zumindest ein Aufnahmemittel zur Befestigung eines Befestigungselements 6 zur Befestigung an einem Körper oder einem Gerät enthalten kann, was der Einfachheit halber nicht dargestellt ist. Das erste Gehäuseelement 151 ist relativ zum ersten Gehäuseelement 152 drehbar. Zwischen dem ersten Gehäuseelement 151 und dem zweiten Gehäuseelement 152 ist ein Federelement 153 angeordnet. Das Federelement 153 enthält mehrere Federteilelemente, die als Lamellenelemente ausgebildet sind. Die Federteilelemente sind sternförmig um ein mittig auf dem zweiten Gehäuseelement 152 angeordneten Befestigungselement 156 angeordnet (siehe Fig. 15b).

Das Befestigungselement 156 gemäss des vorliegenden Ausführungsbeispielen enthält ein Zylinderelement, welches mit einem inneren Ende der Federteilelemente verbunden ist. Die Federteilelemente haben ein äusseres Ende, welches freiliegend ausgebildet ist. Zusätzlich kann jedes der Federteilelemente ein unteres Ende und ein oberes Ende aufweisen. Das untere Ende liegt auf einem Deckelabschnitt 178 des zweiten Gehäuseelements 152 auf. Das untere Ende kann auch zumindest teilweise mit dem zweiten Gehäuseelement 152 verbunden sein. Beispielsweise können im Deckelabschnitt 178 des zweiten Gehäuseelements Schlitzelemente angeordnet sein, die zur Aufnahme des unteren Endes der entsprechenden Federteilelemente ausgebildet sind.

Das Federelement 153 enthält ein Anschlagelement 154, welches im Einbauzustand mit einem im ersten Gehäuseelement 151 angeordneten Geräuscherzeugungselement 160 in Kontakt ist, sodass bei Drehung des ersten Gehäuseelements 151 durch den Kontakt zwischen dem Geräuscherzeugungselement 160 und dem Anschlagelement 154 des Federelements 153 ein Geräusch erzeugbar ist. Gemäss des vorliegenden Ausführungsbeispiels enthält jedes der Federteilelemente je ein Anschlagelement. Das Anschlagelement 154 wird gemäss dieses Ausführungsbeispiels durch das in Fig. 15a oben liegende Ende des Federteilelements bzw. jedes der Federteilelemente ausgebildet, nachfolgend als erstes Federteilelementende bezeichnet. Das Federelement 153 kann insbesondere ein Metall oder einen Kunststoff enthalten, beispielsweise POM.

Gemäss des vorliegenden Ausführungsbeispiels sind alle Federteilelemente gleich aufgebaut, sie könnten aber auch unterschiedliche Form haben oder unterschiedliche Materialien enthalten. Beispielsweise kann mit zumindest einem der Federteilelemente ein anderes Geräusch erzeugt werden als mit einem anderen der Federteilelemente.

Das erste Gehäuseelement 151 kann ein Drehhilfselement 166 enthalten, welches insbesondere durch den Wandabschnitt 168 ausgebildet sein kann. Das Drehhilfselement 166 kann eine Mehrzahl von Auflageflächen enthalten, die am Umfang des ersten Gehäuseelements 151 angeordnet sein können. Wie im ersten Ausführungsbeispiel kann durch die Auflageflächen ein Polygon, insbesondere ein Siebeneck ausgebildet werden, was zeichnerisch nicht dargestellt ist. Ein Vorteil der Verwendung eines Polygons, beispielsweise eines Siebenecks ist darin zusehen, dass ein Aufsetzelement (nicht dargestellt) auf das erste Gehäuseelement 151 aufgesetzt werden kann. Ein derartiges Aufsetzelement kann beispielsweise einen Kompass enthalten. Alternativ kann das Drehhilfselement eine Profilierung aufweisen. Die Profilierung kann beispielsweise eine Mehrzahl von Noppen, Rillen oder Rippen umfassen, die auf der Aussenfläche des ersten Gehäuseelements 151 angeordnet sein können.

Fig. 15b zeigt eine Explosionsdarstellung der akustischen Warnvorrichtung 150 gemäss Fig. 15a in einer weiteren Ansicht. Das erste Gehäuseelement 151 enthält gemäss dieser Variante keine Spülöffnung, es können aber Spülöffnungen wie in den vorhergehenden Varianten vorgesehen werden.

Das zweite Gehäuseelement 152 umfasst einen Wandabschnitt 178, der ringförmig ausgebildet ist. Das zweite Gehäuseelement 152 enthält auch einen Deckelabschnitt 177, der eben ausgebildet ist. Der Wandabschnitt 178 bildet gemäss dieses Ausführungsbeispiels auch den Rand des Deckelabschnitts 177 aus.

Gemäss des vorliegenden Ausführungsbeispiels weist das Geräuscherzeugungselement 160 ein Profil 172 auf, welches eine Mehrzahl von Stegelementen enthält. Das Geräuscherzeugungselement 160 ist gemäss des vorliegenden Ausführungsbeispiels auf der Innenseite des Wandabschnitts 168 des ersten Gehäuseelements 151 angeordnet. Die Stegelemente des Profils 172 des Geräuscherzeugungselements 160 sind ringförmig angeordnet. Insbesondere kann durch das Geräuscherzeugungselement 160 als ein Kreisring ausgebildet sein, der auf einem Kreis liegt, dessen Mittelpunkt auf der Mittenachse des ersten Gehäuseelements 151 liegt. Das Geräuscherzeugungselement 160 kann insbesondere integraler Bestandteil des ersten Gehäuseelements 151 sein. Das erste Gehäuseelement 151 kann einfach ausgetauscht werden, wenn Verschleissspuren sichtbar oder hörbar werden. Das erste Gehäuseelement 151 kann unterschiedliche Materialien enthalten oder aus unterschiedlichen Materialien bestehen. Insbesondere kann das Geräuscherzeugungselement 160 einen Kunststoff enthalten oder aus einem Kunststoff bestehen. Insbesondere kann ein Kunststoff mit selbstschmierenden Eigenschaften zum Einsatz kommen. Beispielsweise kann der Kunststoff POM enthalten. Insbesondere kann das Geräuscherzeugungselement 160 aus POM bestehen. Durch Verwendung unterschiedlicher Materialien kann die Tonhöhe des zu erzeugenden Geräuschs variiert werden. Die Anzahl der Stegelemente kann ebenfalls variiert werden, um die Frequenz des Geräuschs zu verändern.

Das erste Gehäuseelement 151 enthält eine Öffnung 173, die zur Aufnahme eines Verbindungselements 158 dient, mittels welchem das erste Gehäuseelement 151 mit dem zweiten Gehäuseelement 152 verbunden werden kann.

Das zweite Gehäuseelement 152 weist eine entsprechende Bohrung 163 auf, die zur Aufnahme des Verbindungselements 158 ausgebildet ist. Die Bohrung 163 kann insbesondere ein Gewinde 164 enthalten.

Fig. 15c zeigt einen Schnitt durch eine akustische Warnvorrichtung 150 gemäss Fig. 15a oder Fig. 15b. Die akustische Warnvorrichtung 150 enthält das erste Gehäuseelement 151 und das zweite Gehäuseelement 152, die miteinander mittels des Verbindungselements 158 verbunden sind. Das Verbindungselement 158 ist gemäss dieses Ausführungsbeispiels als Senkschraube ausgebildet. Das Verbindungselement 158 enthält ein Aussengewinde, welches mit dem im zweiten Gehäuseelement 152 angeordneten Innengewinde 164, welches in der Bohrung 163 angeordnet ist, im Eingriff ist. Zwischen dem ersten Gehäuseelement 151 und dem zweiten Gehäuseelement 152 ist ein Federelement 153 angeordnet. Das Federelement 153 enthält eine Mehrzahl von Lamellenelementen, die sternförmig von einem Befestigungselement 156 ausgehen, welches gemäss des vorliegenden Ausführungsbeispiels als integraler Bestandteil des zweiten Gehäuseelements 152 ausgebildet ist. Die Lamellenelemente könnten auch in Schlitze des Befestigungselements 156 eingesteckt sein. Gemäss einer derartigen Variante können die Lamellenelemente einzeln ausgetauscht werden. Gemäss des vorliegenden Ausführungsbeispiels kann das einfach das zweite Gehäuseelement 152 ausgetauscht werden, wenn die Lamellenelemente des Federelements 153 Verschleissspuren aufweisen. Gemäss dieses Ausführungsbeispiels ist das Geräuscherzeugungselement 160 als ein integraler Bestandteil des ersten Gehäuseelements 151 ausgebildet. Das erste Gehäuseelement 151 kann ebenfalls einfach ausgetauscht werden, wenn Verschleissspuren sichtbar oder hörbar werden. Alternativ könnten die Stegelemente, welche das Profil 172 des Geräuscherzeugungselements 160 ausbilden auch im Wandabschnitt 168 des ersten Gehäuseelements 151 eingesteckt sein. Alternativ können die Stegelemente des Geräuscherzeugungselements 160 auch in entsprechende Ausnehmungen eingesteckt werden, die sich im Deckelabschnitt 167 des ersten Gehäuseelements 151 befinden. Die Ausnehmungen können beispielsweise als Schlitzelemente ausgebildet sein.

Für eine Fachperson ist offensichtlich, dass viele weitere Modifikationen zusätzlich zu den beschriebenen Ausführungsbeispielen möglich sind, ohne vom erfinderischen Konzept abzuweichen. Selbstverständlich ist es möglich, insbesondere die Ausführungsbeispiele für das Andockelement beliebig miteinander zu kombinieren, um für die entsprechende Anwendung optimalen Eigenschaften der Befestigungsvorrichtung zu erzielen. Der Gegenstand der Erfindung wird somit durch die vorangehende Beschreibung nicht eingeschränkt und ist durch den Schutzbereich bestimmt, der durch die Ansprüche festgelegt ist. Für die Interpretation der Ansprüche oder der Beschreibung ist die breitest mögliche Lesart der Ansprüche massgeblich. Insbesondere sollen die Begriffe "enthalten" oder "beinhalten" derart interpretiert werden, dass sie sich auf Elemente, Komponenten oder Schritte in einer nichtausschliesslichen Bedeutung beziehen, wodurch angedeutet werden soll, dass die Elemente, Komponenten oder Schritte vorhanden sein können oder genutzt werden können, dass sie mit anderen Elementen, Komponenten oder Schritten kombiniert werden können, die nicht explizit erwähnt sind. Wenn die Ansprüche sich auf ein Element oder eine Komponente aus einer Gruppe beziehen, die aus A, B, C... N Elementen oder Komponenten bestehen kann, soll diese Formulierung derart interpretiert werden, dass nur ein einziges Element dieser Gruppe erforderlich ist, und nicht eine Kombination von A und N, B und N oder irgendeiner anderen Kombination von zwei oder mehr Elementen oder Komponenten dieser Gruppe.

## Patentansprüche

1. Akustische Warnvorrichtung (10, 100, 150, 200, 300, 400, 500, 600, 700, 800, 900), enthaltend ein erstes Gehäuseelement (1, 101, 151, 201, 301, 401, 501, 601, 701, 801, 901) und ein zweites Gehäuseelement (2, 102, 152, 202, 302, 402, 502, 602, 702, 802, 902), **dadurch gekennzeichnet, dass** das erste Gehäuseelement relativ zum zweiten Gehäuseelement drehbar ist, wobei zwischen dem ersten Gehäuseelement und dem zweiten Gehäuseelement ein Federelement (3, 103, 153, 203, 303, 403, 503, 603, 703, 803, 903) angeordnet ist, wobei das Federelement mindestens ein Anschlagelement (4, 5, 104, 154, 204, 304, 404, 504, 604, 704, 804, 904) enthält, welches im Einbauzustand mit einem im ersten oder zweiten Gehäuseelement angeordneten Geräuscherzeugungselement (21, 121, 160, 210, 310, 410, 510, 610, 710, 810, 910) in Kontakt bringbar ist, sodass bei Drehung eines der ersten Gehäuseelemente oder zweiten Gehäuseelemente relativ zu dem entsprechenden anderen der ersten oder zweiten Gehäuseelemente durch den Kontakt zwischen dem Geräuscherzeugungselement und dem Anschlagelement während der Drehbewegung ein Geräusch erzeugbar ist.

2. Akustische Warnvorrichtung nach Anspruch 1, wobei das Federelement mittels zumindest eines Befestigungselements (11, 12, 106, 156, 206, 306, 406, 506, 606, 706, 806, 906) mit einem der ersten oder zweiten Gehäuseelemente verbunden ist.

3. Akustische Warnvorrichtung nach einem der vorhergehenden Ansprüche, wobei ein erstes und ein zweites Befestigungselement (11, 12) vorgesehen sind, wobei zumindest eines der ersten und zweiten Befestigungselemente als ein Stiftelement ausgebildet ist, sodass zumindest eines der ersten oder zweiten Befestigungselemente (11, 12) oder jedes der ersten und zweiten Befestigungselemente (11, 12) in je eine zugehörige Befestigungsöffnung (31, 32) des Federelements (3) eingreifen.

4. Akustische Warnvorrichtung nach einem der vorhergehenden Ansprüche, wobei eines der ersten oder zweiten Gehäuseelemente zumindest ein Aufnahmemittel (13, 14) zur Befestigung eines Befestigungselements (6) zur Befestigung an einem Körper oder einem Gerät enthält.

5. Akustische Warnvorrichtung nach Anspruch 4, wobei das Befestigungselement (6) als ein Armband ausgebildet ist.

6. Akustische Warnvorrichtung nach einem der vorhergehenden Ansprüche, wobei das Geräuscherzeugungselement ein Profil aufweist, welches als wellenförmiges Profil ausgebildet ist, oder eine Mehrzahl von Stiftelementen, Stegelementen oder Ausnehmungen, beispielsweise Schlitze, umfasst.

7. Akustische Warnvorrichtung nach einem der vorhergehenden Ansprüche, wobei zumindest eines der ersten oder zweiten Gehäuseelemente ein Drehhilfselement enthält.

8. Akustische Warnvorrichtung nach Anspruch 7, wobei das Drehhilfselement (26, 116) eine Mehrzahl von Auflageflächen (29) enthält, die am Umfang des zweiten Gehäuseelements angeordnet sind oder wobei das Drehhilfselement (26, 116) eine Profilierung enthält.

9. Akustische Warnvorrichtung nach Anspruch 8, wobei durch die Auflageflächen (29) ein Polygon, insbesondere ein Siebeneck ausgebildet ist.

10. Akustische Warnvorrichtung nach einem der vorhergehenden Ansprüche, wobei zumindest eines der ersten oder zweiten Gehäuseelemente (1, 2, 101, 102) zumindest eine Spülöffnung (15) enthält.
